# EUROPÄISCHE PATENTSCHRIFT

(11) **EP 0 874 335 B1**
(45) Veröffentlichungstag und Bekanntmachung des Hinweises auf die Patenterteilung: **31.08.2005**
(21) Anmeldenummer: 97105336.8
(22) Anmeldetag: 29.03.1997
(51) Int. Cl.: G07F 9/08, G07F 5/24, G07F 17/42

(54) **Anlage mit einer Mehrzahl von selbstkassierenden Warenverkaufs-oder Dienstleistungsautomaten**
Assembly of a plurality of product or service vending machines
Installation de plusieurs automates de vente de marchandises ou de services

(43) Veröffentlichungstag der Anmeldung: 28.10.1998
(73) Patentinhaber: Scheidt & Bachmann GmbH, 41238 Mönchengladbach (DE)
(72) Erfinder: Höffges, Peter, Dipl.-Ing., 41179 Mönchengladbach (DE)
(74) Vertreter: Stenger, Watzke & Ring

(56) Entgegenhaltungen:
- EP-A- 0 041 457
- EP-A- 0 392 731
- CH-A- 680 171
- DE-U- 9 215 437
- DE-U- 9 215 438
- FR-A- 2 707 783

## Beschreibung

Die Erfindung betrifft eine Anlage mit einer Mehrzahl von selbstkassierenden Warenverkaufs- oder Dienstleistungsautomaten, beispielsweise Fahrausweisautomaten oder Parkscheinautomaten, wobei jeder Automat außer mindestens einer Kasse für Zahlungsmittel mindestens einen auswechselbaren, vorzugsweise selbstauffüllenden Rückgabespeicher zur Rückgabe der Zahlungsmittel und einen den Automaten steuernden Rechner mit netzausfallgesicherten Schreib-Lese-Speichern aufweist.

Eine Anlage der voranstehend beschriebenen Art ist beispielsweise aus der DE-PS 27 30 587 bekannt. Die für diese Anlage verwendeten Automaten werden mit Münzspeichern bestückt, die jeweils einen zu ihrer Identifizierung unterschiedlich codierten, nicht jedoch veränderlichen Codeträger besitzen. Die einmal für jeden Münzspeicher vergebene Codenummer erscheint in der Bilanz des jeweiligen Automaten, und zwar zusätzlich zu der Kennung des jeweiligen Münzspeichers hinsichtlich seiner Sorte, beispielsweise als Münzspeicher für 5-DM-Münzen. Durch diese Codierung aller Münzspeicher kann beim Vorliegen der Bilanz festgestellt werden, aus welchem Automaten der jeweilige Münzspeicher stammt, so daß eventuellen Defekten des Automaten hinsichtlich der Speicherung bestimmter Münzen oder Diebstählen von Bedienungspersonal gezielt nachgegangen werden kann. Der Nachteil dieser bekannten Anlage besteht darin, daß für die notwendige Zuordnung der Münzspeicher zu einem bestimmten Automaten der Anlage die komplette Bilanz vorliegen muß, und zwar entweder in ausgedruckter oder in maschinenlesbarer Form.

FR-A- 2707 783 beschreibt einen selbstkessierenden Dienstleistungsautomat, wobei die auswechselbare Sammelkesse mit einem Schreib-Lese-Transponder ausgerüstet wird. Die Detenkommunikation Zwischen dem Transponder und einer Auswerteeinheit erfolgt über Antenne.

Eine Weiterbildung einer erfindungsgemäßen Anlage ist aus der EP-PS 0 355 238 bekannt. Bei dieser bekannten Vorrichtung ist jeder Geldspeicher mit einem elektronischen Speicher versehen, der gegen Datenverlust gesichert ist und in dem beim jeweiligen Einsetzen des Rückgeldspeichers in einen Automaten die diesen Automaten identifizierende Codierung, beispielsweise die Automatennummer, abgespeichert wird. Bei diesen bekannten Anlagen, die sich in der Praxis bewährt haben, wird jeder auswechselbare Rückgeldspeicher beim Einsetzen in den jeweiligen Automaten durch entsprechende Steuerbefehle des Rechners in seinem elektronischen Speicher durch die Codierung des jeweiligen Automaten gekennzeichnet und diese Kennzeichnung im elektronischen Speicher gesichert, so daß ohne Zuhilfenahme der Bilanz des Automaten oder einer Querverweisliste jeder Rückgeldspeicher unmittelbar identifiziert werden kann.

Der Erfindung liegt die Aufgabe zugrunde, eine Anlage der eingangs genannten Art zu schaffen, bei der betrügerische Manipulationen verhindert werden, eine eindeutige Fehlerermittlung ermöglicht sowie darüber hinaus eine einfache und identifikationssichere Handhabung der auswechselbaren Baugruppen, insbesondere der Zahlungsmittel verarbeitenden und speichernden Baugruppen, gewährleistet wird.

Diese Aufgabe wird durch den Gegenstand des Anspruchs 1 gelöst.

Durch die erfindungsgemäße Ausstattung einer jeden auswechselbaren Baugruppe mit einem Transponder ist es möglich, den Weg einer jeden auswechselbaren Baugruppe zurückzuverfolgen, d.h. festzustellen, über welchen Zeitraum diese jeweilige Baugruppe in welcher Anlage eingebaut war. Weiterhin ist es bei einer solchermaßen ausgebildeten Anlage möglich, neben der Erstellung der Gesamtbilanz für einen Automaten über den Automatenrechner Einzelbilanzen pro Baugruppe zu erstellen, wodurch einerseits die Erstellung von Fehleranalysen erleichtert wird und andererseits die Überprüfung der einzelnen Baugruppen auf mögliche Manipulationen verbessert wird.

Bei der Erfindung ist jede im Automaten angeordnete, mit einem Transponder zusammenwirkende Auswerteeinheit in der Nähe einer jeweiligen Antenne auf der Leiterplatte angeordnet. Diese Anordnung von Auswerteeinheit und Antenne auf der Leiterplatte hat den Vorteil, daß diese als zusammenhängende Einheit auf einfache Weise durch Anordnung der Leiterplatte im Automaten einer jeden mit einem Transponder versehenen auswechselbaren Baugruppe zugeordnet werden könnten.

Schließlich wird mit der Erfindung vorgeschlagen, daß die Antenne als spiral- oder mäanderförmige Leiterbahn auf der Leiterplatte ausgebildet ist. Diese Ausbildung der Antenne als einfache Leiterbahn stellt eine praktisch einfach und kostengünstig herzustellende Ausführungsform dar.

Weitere Einzelheiten und Vorteile der Erfindung ergeben sich aus der nachfolgenden Beschreibung der zugehörigen Zeichnung, in der ein Ausführungsbeispiel einer erfindungsgemäßen Anlage dargestellt ist. In der Zeichnung zeigt:
- Fig. 1: eine schematische Darstellung einer als Fahrausweisautomat ausgebildeten Anlage;
- Fig. 2: eine schematische Darstellung eines Ausschnitts einer Leiterplatte mit Auswerteeinheit und Antenne und
- Fig. 3: eine ausschnittweise Seitenansicht einer mit einem Transponder versehenen Baugruppe.

Dieser, beispielsweise in einer Anlage mit einer Mehrzahl gleichartiger, selbstkassierender Automaten eingesetzte Fahrausweisautomat 1 ist als quaderförmiges Gehäuse angedeutet, das im oberen Teil auf seiner Frontplatte eine Eingabetastatur 2 für den Benutzer, einen Einwurfschlitz 3 für die vom Automaten zu verarbeitenden unterschiedlichen Münzsorten und eine Anzeigevorrichtung 4 für den zu zahlenden Betrag aufweist. Im Inneren des Gehäuses sind die zur Münzverarbeitung und zur Steuerung des Fahrausweisautomaten 1 erforderlichen Baugruppen angeordnet, von denen die zum Verständnis der Arbeitsweise hauptsächlichen Baugruppen gekennzeichnet sind und in ihrer Funktionsweise nachfolgend erläutert werden.

Die durch den Einwurfschlitz 3 eingeworfenen Münzen gelangen zuerst in einen Münzprüfer 5, der die jeweilige Münze auf Echtheit überprüft. Sollte es sich um eine falsche oder um eine fehlerhafte Münze oder um eine Münze handeln, die vom Fahrausweisautomaten nicht verarbeitet werden kann, gelangt diese Münze über einen Münzrückgabekanal 6 in eine Ausgabe 7, die in der linken unteren Ecke des Fahrausweisautomaten 1 angeordnet ist. Handelt es sich bei der im Münzprüfer 5 überprüften Münze jedoch um eine echte, vom Automaten verarbeitbare Münze, gelangt diese in eine Zwischenkasse 8. Diese Zwischenkasse 8 ist vorgesehen, damit der Benutzer im Falle des Abbruches des Zahlvorganges diejenigen Münzen zurückerhält, die er durch den Einwurfschlitz 3 eingeworfen hat. Zu diesem Zweck ist die Zwischenkasse 8 über einen Verbindungskanal mit dem Münzrückgabekanal 6 verbunden.

Unterhalb der Zwischenkasse 8 sind beim dargestellten Ausführungsbeispiel insgesamt fünf Münzspeicher 9 vorgesehen. Wie aus deren Beschriftung auf der Zeichnung hervorgeht, sind diese Rückgeldspeicher 9 zur Aufnahme von Münzen mit der Wertigkeit von 0,50 DM, 0,10 DM, 1,00 DM, 2,00 DM und 5,00 DM ausgebildet. Es handelt sich bei diesen Münzspeicher 9 vorzugsweise um selbstauffüllende und auswechselbare Speicher, die demgemäß turnusgemäß aus dem Fahrausweisautomaten 1 entnommen und durch neue Münzspeicher 9 ersetzt werden können.

Unterhalb der Münzspeicher 9 ist eine Geldkasse 10 angeordnet, in die die von den Benutzern eingezahlten Münzen gelangen, sobald die Münzspeicher 9 aufgefüllt sind. Auch diese Geldkasse 10 kann turnusgemäß entnommen und durch eine leere Geldkasse 10 ersetzt werden.

Wenn der Benutzer beispielsweise über die Eingabetastatur 2 einen Fahrausweis ausgewählt hat, dessen Betrag DM 8,40 beträgt, erscheint dieser Betrag auf der Anzeigevorrichtung 4. Die vom Benutzer in den Einwurfschlitz 3 geworfenen Münzen werden vom Münzprüfer 5 auf Echtheit überprüft und im Fall ihrer Echtheit in die Zwischenkasse 8 überführt. Aus dieser Zwischenkasse 8 gelangen die Münzen entsprechend ihrer Wertigkeit in die Münzspeicher 9. Sollte einer der selbstauffüllenden Münzspeicher 9 vollständig gefüllt sein, gelangen die Münzen direkt in die Geldkasse 10.

Im Falle eines überzahlten Betrags werden Münzen entsprechend der Höhe der Rückgeldsumme den Münzspeichern 9 entnommen und über einen Rückzahlkanal 11 der Ausgabe 7 zugeführt. In diese Ausgabe 7 gelangt gleichzeitig der vom Benutzer ausgewählte Fahrausweis, der in einem Drucker 12 zwischenzeitlich hergestellt worden ist.

Die Steuerung der voranstehend beschriebenen Vorgänge erfolgt durch einen Rechner 13, dem ein komplettes Steuerprogramm 14 zugeordnet ist. Dieses Steuerprogramm 14 kann in gewissem Rahmen von einer berechtigten Bedienungsperson beeinflußt werden. Beispielsweise ist es möglich, bei einer anstehenden Wartung oder Reparatur des Fahrausweisautomaten 1 über das Steuerprogramm 14 und den Rechner 13 eine Gesamtbilanz des Automaten zu erstellen. Hierzu notwendige Steuerbefehle und Eingaben können beispielsweise über eine Bedienertastatur 15 eingegeben werden, die dem Steuerprogramm 14 zugeordnet ist.

Die zur Erstellung einer Bilanz notwendigen Daten werden fortlaufend in einem dem Rechner 13 zugeordneten Schreib-Lese-Speicher 16 gespeichert. Über Leitungen 17 ist der Schreib-Lese-Speicher 16 und somit der Rechner 13 mit Auswerteeinheiten 18 verbunden, die, wie aus Fig. 2 ersichtlich, jeweils mit einer Antenne 19 versehen auf einer Leiterplatte 20 angeordnet sind. Für jede Auswerteeinheit 18 ist am jeweils zugehörigen Münzspeicher 9 sowie an der Geldkasse 10 ein Transponder 21, vorzugsweise ein Schreib-Lese-Transponder, angeordnet. Neben der Speicherung der Identitätscodierung des Fahrausweisautomaten 1 sind die Transponder 21 selbst zum Senden und Empfangen von Daten geeignet. Über die auf der Leiterplatte 20 angeordnete Auswerteeinheit ist es somit beispielsweise möglich, Einzelbilanzen für jeden Münzspeicher 9 zu erstellen. Diese Erstellung von Einzelbilanzen für die mit den Transpondern 21 versehenen Baugruppen ermöglicht eine leichte Fehlerfindung sowie Überwachung des Automaten auf mögliche Manipulationen. Darüber hinaus ist es möglich, den Weg einer jeden mit einem Transponder 21 versehenen Baugruppe zurückzuverfolgen, um festzustellen, in welchen Automaten diese Baugruppe bereits eingebaut war. Die Übermittlung der Daten zwischen den einzelnen Transpondern 21 und den zugehörigen Auswerteeinheiten 18 erfolgt über Antennen in den Transpondern 21 (nicht dargestellt) und über die auf der Leiterplatte 20 angeordnete Antenne 19, die in Fig. 2 dargestellt ist. Die Antenne 19 kann beispielsweise als einfache spiral- oder mäanderförmige Leiterbahn ausgebildet sein.

In Fig. 3 ist ergänzend eine ausschnittweise Seitenansicht eines Münzspeichers 9 zu sehen, der mit einem Transponder 21 ausgerüstet ist. Jedem Transponder 21 wird jeweils eine Auswerteeinheit 18 sowie eine Antenne 19 zugeordnet, ohne daß die Leiterplatte 20 galvanisch mit dem Transponder 21 verbunden ist.

Neben der in Fig. 2 gezeigten Ausführungsform ist es selbstverständlich auch möglich, mehrere Auswerteeinheiten 18 mit den zugehörigen Antennen 19 nebeneinander auf einer Leiterplatte 20 anzuordnen.

### Bezugszeichenliste

- 1: Fahrausweisautomat
- 2: Eingabetastatur
- 3: Einwurschlitz
- 4: Anzeigevorrichtung
- 5: Münzprüfer
- 6: Münzrückgabekanal
- 7: Ausgabe
- 8: Zwischenkasse
- 9: Münzspeicher
- 10: Geldkasse
- 11: Rückzahlkanal
- 12: Drucker
- 13: Rechner
- 14: Steuerprogramm
- 15: Bedienertastatur
- 16: Schreib-Lese-Speicher
- 17: Leitung
- 18: Auswerteeinheit
- 19: Antenne
- 20: Leiterplatte
- 21: Transponder

## Patentansprüche

1. Anlage mit einer Mehrzahl von selbstkassierenden Warenverkaufs- oder Dienstleistungsautomaten, beispielsweise Fahrausweisautomaten oder Parkscheinautomaten, wobei jeder Automat (1) außer mindestens einer Kasse (10) für Zahlungsmittel mindestens einen auswechselbaren, vorzugsweise selbstauffüllenden Rückgabespeicher (9) zur Rückgabe der Zahlungsmittel und einen den Automaten (1) steuernden Rechner (13) mit netzausfallgesicherten Schreib-Lese-Speichern (16) aufweist, wobei zumindest jede der Zahlungsmittel verarbeitenden und speichernden Baugruppen mit einem Transponder (21) versehen ist und jedem Transponder (21) eine im Automaten (1) angeordnete Auswerteeinheit (18) mit genau einer Antenne (19) zugeordnet ist, wobei der Transponder (21) und die Auswerteeinheit (18) über die Antenne im Transponder und über die Antenne (19) der Auswerteeinheit (18) miteinander in Verbindung stehen, und die Transponder (21) als Schreib-Lese-Transponder ausgebildet sind.

2. Anlage nach Anspruch 1, **dadurch gekennzeichnet, daß** die Antenne (19) auf einer im Automaten (1) angeordneten Leiterplatte (20) ausgebildet ist.

3. Anlage nach Anspruch 1 oder 2, **dadurch gekennzeichnet, daß** die Auswerteeinheit (18) in der Nähe der Antenne (19) auf der Leiterplatte (20) angeordnet ist.

4. Anlage nach einem der Ansprüche 1 bis 3, **dadurch gekennzeichnet, daß** die Antenne (19) als spiral- oder mäanderförmig ausgebildete Leiterbahn auf der Leiterplatte (20) angeordnet ist.

5. Anlage nach einem der Ansprüche 1 bis 4, **dadurch gekennzeichnet, daß** dem Rechner (13) ein Steuerprogramm (14) zur Steuerung des Automaten (1) zugeordnet ist.

6. Anlage nach Anspruch 5, **dadurch gekennzeichnet, daß** das Steuerprogramm (14) beeinflußbar ist.

7. Anlage nach Anspruch 5 oder 6, **gekennzeichnet durch** eine dem Steuerprogramm (14) zugeordnete Bedienertastatur (15).

## Claims

1. An installation including a plurality of money-accepting vending machines for goods or services, for instance fare ticket vending machines or parking ticket vending machines, each machine (1) having, in addition to at least one cash box (10) for payment means, at least one replaceable, preferably self-filling return store (9) for returning the payment means and a computer (13) controlling the machines (1) with read-write stores (16) protected against failure of the mains power supply, at least each of the units processing and storing the payment means being provided with a transponder (21) and associated with each transponder (21) there is an evaluation unit (18) disposed in the machine (1), the transponder (21) and the evaluation unit (18) being in communication with one another via the antenna in the transponder and via the antenna (19) of the evaluation unit (18) and the transponders (21) being constructed in the form of read-write transponders.

2. An installation as claimed in Claim 1, **characterised in that** the antenna (19) is formed on a circuit board (20) disposed in the machine (1).

3. An installation as claimed in Claim 1 or 2, **characterised in that** the evaluation unit (18) is disposed in the vicinity of the antenna (19) on the circuit board (20).

4. An installation as claimed in one of Claims 1 to 3, **characterised in that** the antenna (19) is disposed on the circuit board (20) in the form of a helical or serpentine conductive track.

5. An installation as claimed in one of Claims 1 to 4, **characterised in that** associated with the computer (13) there is a control program (14) for controlling the machine (1).

6. An installation as claimed in Claim 5, **characterised in that** the control program (14) may be altered.

7. An installation as claimed in Claim 5 or 6, **characterised by** a user keyboard (15) associated with the control program (14).

## Revendications

1. Installation de plusieurs automates de vente de marchandises ou de services à encaissement automatique, par exemple de distributeurs de titres de transport ou de caisses automatiques de parking, dans laquelle chaque automate (1) possède, outre au moins une caisse (10) pour les moyens de paiement, au moins une réserve de restitution (9) interchangeable, de préférence à remplissage automatique, pour la restitution de moyens de paiement, et un calculateur (13) commandant l'automate (1) avec des mémoires de lecture-écriture (16) protégées contre les pannes de secteur, chacun des sous-ensembles traitant et stockant les moyens de paiement au moins étant doté d'un transpondeur (21) et chaque transpondeur (21) étant associé à une unité d'interprétation (18) disposée dans l'automate (1) ayant exactement une antenne (19), le transpondeur (21) et l'unité d'interprétation (18) communiquant l'un avec l'autre à l'aide de l'antenne du transpondeur et de l'antenne (19) de l'unité d'interprétation, et les transpondeurs (21) étant conformés comme des transpondeurs à lecture-écriture.

2. Installation selon la revendication 1, **caractérisée en ce que** l'antenne (19) est formée sur une carte de circuits (20) disposée dans l'automate (1).

3. Installation selon la revendication 1 ou 2, **caractérisée en ce que** l'unité d'interprétation (18) est disposée à proximité de l'antenne (19) sur la carte de circuits (20).

4. Installation selon l'une quelconque des revendications 1 à 3, **caractérisée en ce que** l'antenne (19) est conformée comme une piste conductrice en spirale ou en méandres disposée sur la carte de circuits (20).

5. Installation selon l'une quelconque des revendications 1 à 4, **caractérisée en ce que** le calculateur (13) est associé à un programme de commande (14) pour la commande de l'automate.

6. Installation selon la revendication 5, **caractérisée en ce que** le programme de commande (14) peut être influencé.

7. Installation selon la revendication 5 ou 6, **caractérisée en ce qu'**elle comporte un clavier de commande (15) associé au programme de commande (14).
